# EUROPÄISCHE PATENTSCHRIFT

(11) **EP 0 416 464 B1**
(45) Veröffentlichungstag und Bekanntmachung des Hinweises auf die Patenterteilung: **14.12.1994**
(21) Anmeldenummer: 90116643.9
(22) Anmeldetag: 30.08.1990
(51) Int. Cl.: G09F 13/04, G09F 11/18

(54) **Werbevorrichtung**
Advertising device
Dispositif de réclame

(30) Priorität: 02.09.1989 DE 3929220; 24.02.1990 DE 4005866
(43) Veröffentlichungstag der Anmeldung: 13.03.1991
(73) Patentinhaber: Trautwein GmbH & Co, 45659 Recklinghausen (DE)
(72) Erfinder: Mattern, Hans Oswald, D-4716 Olfen (DE)
(74) Vertreter: Spalthoff, Adolf, Dipl.-Ing.

(56) Entgegenhaltungen:
- EP-A- 0 048 353
- CH-A- 150 758
- DE-U- 8 525 829
- GB-A- 1 383 385

## Beschreibung

Die Erfindung bezieht sich auf eine Werbevorrichtung mit einem Gehäuse, Lichtquellen, die im hinteren Teil des Gehäuses angeordnet sind, und einem Deckel, der mit einer Sichtscheibe od.dgl. versehen ist und mittels dem der vordere Teil des Gehäuses verschließbar ist, wobei zwischen dem Deckel und den Lichtquellen ein Plakat angeordnet werden kann.

Eine solche Werbevorrichtung ist bekannt und findet weit verbreitet Verwendung. In der Werbevorrichtung wird jeweils ein Papierplakat aufgehängt, das von den Lichtquellen ausgeleuchtet wird.

Aus der CH-A-150 758 ist eine Werbevorrichtung bekannt, bei der die Informationsträger nicht zusammengefügte Folien sind, die auf einem Transportband angeordnet werden. Irgendwelche Spannelemente zwischen den Folien und dem Transportband, mit dem sie bewegbar sind, sind nicht vorgesehen. Irgendwelche Änderungen der relativen Lage zwischen den Folien und dem Transportband sollen im Falle der CH-A-150 758 durch Rutschungen der Folien auf dem Transportband kompensiert werden.

Aus der GB-A-1 383 385 - sie liegt dem Oberbegriff des Anspruchs 1 zugrunde - ist eine Werbevorrichtung mit einem Gehäuse, Lichtquellen, die im hinteren Teil des Gehäuses angeordnet sind, und einer Gehäusevorderseite bekannt, die durch zwei Sichtscheiben gebildet ist, zwischen denen ein Zwischenraum ausgebildet ist, in den ein Plakat od.dgl. von unten einschieb- bzw. einhängbar ist; mittels der im hinteren Bereich des Gehäuses angeordneten Lichtquellen kann das zwischen den beiden Sichtscheiben angeordnete Plakat beleuchtet werden.

Am unteren Ende des Plakats od.dgl. ist in geeigneter Weise ein vergleichsweise schweres Armteil angeordnet, mittels dem das eingehängte Plakat straff gehalten werden soll. Durch dieses vergleichsweise schwere Armteil können Längenänderungen des Plakats od.dgl. in Vertikalrichtung weitgehend ausgeglichen werden, da derartige Längenänderungen durch ein Herabwandern des Armteils und damit durch eine erneute Straffung des Plakats od.dgl. kompensiert würden. Eine Längenverminderung des Plakats aufgrund veränderter Temperatur- und/oder Feuchtigkeitsbedingungen führt dazu, daß das Armteil durch die Straffung des Plakats angehoben wird.

Zur Straffung des Plakats bei Ausdehnung desselben dient somit allein die Gewichtskraft des am unteren Ende des Plakats angeordneten Armteils. Irgendwelche Längenänderungen des Plakats, die in Querrichtung des Plakats stattfinden und die ebenfalls zu Verfaltungen od.dgl. führen können, können durch die seitens des Armteils ausgeübte Gewichtskraft nicht beseitigt werden.

Der Erfindung liegt die Aufgabe zugrunde, die gattungsgemäße Werbevorrichtung derart weiterzubilden, daß mit konstruktiv einfachen Mitteln nicht nur Längenänderungen in Vertikalrichtung des Plakats, sondern auch Längenänderungen in Horizontalrichtung des Plakats störungsfrei beseitigt werden können.

Diese Aufgabe wird erfindungsgemäß dadurch gelöst, daß bei der Werbevorrichtung elastische Spannelemente vorgesehen sind, mittels denen das Plakat allseitig in seinem Außenrandbereich im Gehäuse lösbar anbringbar ist. Im Falle der Werbevorrichtung gemäß der vorliegenden Erfindung wird anstelle der Gewichtskraft eines Beschwerteils, die notwendigerweise nur in Vertikalrichtung wirken kann, die Glättung des Plakats mittels der Elastizität von Spannelementen erreicht, die einerseits mit dem Gehäuse und andererseits mit dem Plakat verbunden sind. Als weiterer Vorteil ergibt sich im Falle der Erfindung, daß die Anbringung des Plakats innerhalb der Werbevorrichtung erheblich erleichtert ist.

Durch die Spannelemente ist zwangsläufig sichergestellt, daß unabhängig von Temperatur- und/oder Feuchteschwankungen eine faltenfreie Befestigung des Plakats gegeben ist, da dieses von den Spannelementen in eine straffe Lage gezogen wird.

Die einen Enden der Spannelemente können gemäß Patentanspruch 2 fest am Gehäuse angebracht sein. Die anderen Enden dienen dann der lösbaren Verbindung mit dem aufzuhängenden Plakat. Hierdurch wird erreicht, daß in jeder Werbevorrichtung jeweils genügend Spannelemente zur Verfügung stehen. Ein Entfernen der Spannelemente aus dem Gehäuse der Werbevorrichtung wird vermieden.

Durch die Anordnung der Spannelemente gemäß Patentanspruch 3 ist eine allseitige Abspannung eines in dem Gehäuse der Werbevorrichtung aufzuhängenden Plakats möglich.

Sofern die Spannelemente gemäß Patentanspruch 4 an einer im Gehäuse vorgesehenen zusätzlichen transparenten Platte angebracht sind, kann diese Platte zur Abstützung des Plakats von hinten genutzt werden.

Die Anbringung der Spannelemente am Gehäuse gemäß Patentanspruch 5, bei der die Spannelemente in ihrer Haupterstreckung etwa senkrecht zur Plakatebene verlaufen, ermöglicht, daß für die Aufnahmevorrichtungen, zu denen die Spannelemente gehören, kein Raum verbraucht wird, der zu einer Verkleinerung der zur Schau gestellten Plakatfläche führen könnte. Die gesamte Vorderfläche des Gehäuses der Werbevorrichtung kann als Plakatfläche benutzt werden. Die Aufnahmevorrichtungen sitzen hinter dem Plakat zwischen diesem und der Rückwand des Gehäuses.

Die Anbringung der Spannelemente gemäß Patentanspruch 6, der gemäß sie mit ihrer Haupterstreckung in Richtung auf das Gehäuseinnere verlaufen, ermöglicht eine vergleichsweise wenig tiefe Ausgestaltung des Gehäuses.

In den Randbereichen der Außenseiten des im Gehäuse anzubringenden Plakats sind gemäß Patentanspruch 7 Laschen vorhanden, welche den anderen Enden der Spannelemente zugeordnet und mit diesen verbindbar sind. Hierdurch wird eine Beschädigung des Plakats durch die Spannelemente sicher vermieden.

Die einen Enden der Spannelemente bzw. deren Halteglieder sind gemäß Patentanspruch 8 im Gehäuse derart angebracht, daß jeweils mindestens das andere Ende eines Spannelements bzw. eines Halteglieds einem Rand des aufzunehmenden Plakats zugeordnet ist, vorzugsweise in den Eckbereichen desselben, wobei die Anordnung der auf den Außenseiten des Plakats ausgebildeten Laschen entsprechend ist. Hierdurch kann eine weitgehend gleichmäßige Spannungsbelastung des Plakats erreicht werden.

Die Spannelemente sind lösbar mit den Laschen des anzubringenden Plakats verbindbar, so daß eine einfache und schnelle Anbringung bzw. Abnahme von nur einer einzigen Person durchführbar ist.

Vorteilhaft bestehen die Laschen und die Halteglieder gemäß Patentanspruch 9 aus durchleuchtbarem Material, so daß der Werbeeffekt durch diese nicht beeinträchtigt ist. Die einen Enden der Spannelemente können durch Schweißung oder Klebung an den Haltegliedern befestigt sein.

Zur Befestigung der Laschen auf dem anzubringenden Plakat eignen sich gemäß Patentanspruch 10 besonders Folienstreifen, vorzugsweise aus durchleuchtbarem Material, welche mit einer selbstklebenden Beschichtung versehen sind, so daß diese nach Ablösen des Schutzpapiers an den gewünschten Stellen des Plakats durch einfaches Aufdrücken befestigbar sind.

Gemäß Patentanspruch 11 dienen als Spannelemente elastische Bänder, elastische Klettverschlüsse, beispielsweise aus Gummi oder Federmaterial, welche eine faltenfreie Befestigung der Plakate ermöglichen.

Die Spannelemente sind gemäß Patentanspruch 12 aus UV-beständigem Material hergestellt, so daß diese in ihrer Lebensdauer nicht durch die als Lichtquellen Verwendung findenden Leuchtstoffröhren beeinträchtigt sind.

Die als Spannelemente Verwendung findenden Bänder weisen gemäß Patentanspruch 13 mindestens an ihren anderen Enden Haken auf, welche die Laschen hintergreifen, so daß es lediglich eines Aushängens bzw. Einhängens der Haken hinter die Laschen der aufzubringenden Plakate bzw. hinter die einander zugeordneten Laschen bedarf, um die Plakate faltenfrei anzubringen.

Die Spannelemente können gemäß Patentanspruch 14 vorteilhaft aus elastischem Klettenband hergestellt werden.

Die Laschen, die Halteglieder und die zugehörigen Spannelemente können auch gemäß Patentanspruch 15 von Klettverschlüssen gebildet sein, welche ebenfalls eine leichte und schnelle Befestigung ermöglichen.

Eine besonders kostengünstige Herstellungsweise für die Spannelemente ergibt sich, wenn diese gemäß Patentanspruch 16 als formgestanzte Gummispannelemente ausgebildet sind.

Mittels der gemäß Patentanspruch 17 vorgesehenen Umlenkelemente in den Bereichen, in denen das Plakat mit den Spannelementen verbunden ist, wird eine sichere Führung und Lagerung sowohl für das Plakat als auch für die in einer anderen Richtung verlaufenden Spannelemente erzielt.

Die Gestaltung der Umlenkelemente gemäß Patentanspruch 18 verhindert weitestgehend Beschädigungen des Plakats sowie der Spannelemente.

Sofern die Umlenkelemente gemäß Patentanspruch 19 drehbar gelagert sind, kann Gleitreibung zwischen den Umlenkelementen und dem auf ihnen gelagerten Plakat bzw. den auf ihnen laufenden Spannelementen vermieden werden.

Durch die insbesondere in Verbindung mit den Umlenkelementen vorgenommene Ablenkung der Spannelemente aus der Plakatebene ist es möglich, den Deckel des Gehäuses gemäß Patentanspruch 20 insgesamt als transparente Scheibe auszubilden und die gesamte Vorderfläche des Gehäuses als Plakatfläche zu nutzen.

Bei der Ausgestaltung der Spannelemente gemäß Patentanspruch 21 und einer entsprechenden Ausbildung des Plakats bzw. des Gehäuses mit Bohrungen bzw. Schlitzes kann eine weitere Vereinfachung der Anbringung der Plakate in den Werbevorrichtungen erzielt werden.

Wenn im Gehäuse eine durchleuchtbare Trägerfolie zur Aufnahme von Plakaten zur Wechselwerbung vorhanden ist, wobei die Trägerfolie auf im Gehäuse gelagerte, antreibbare und ggf. bremsbare Vorratsrollen aufwickelbar und von diesen abwickelbar ist, wird weiterhin gemäß Patentanspruch 22 vorgeschlagen, daß die auf die Außenseite der Trägerfolie aufzubringenden Plakate mit dieser mittels Spannelementen lösbar verbunden sind. Durch diese Ausbildung ist zwangsläufig sichergestellt, daß unabhängig von Temperatur- und/oder Feuchteschwankungen eine faltenfreie Befestigung der Plakate auf der Trägerfolie gegeben ist, da diese allseitig von den Spannelementen in eine straffe Lage gezogen werden. Darüber hinaus kann durch eine Verstellung bzw. Auf- und Abrollung der Trägerfolie in einfacher Weise das in der Werbevorrichtung zur Schau gestellte Plakat u.U. sogar regelmäßig gewechselt werden.

Die einen Enden der Spannelemente können gemäß Patentanspruch 23 auf der Außenseite der Trägerfolie fest angebracht sein. Die anderen Enden dienen dann der lösbaren Verbindung mit den aufzubringenden Plakaten.

In den Randbereichen der Außenseiten der auf die Trägerfolie aufzubringenden Plakate sind Laschen vorhanden, welche den anderen Enden der Spannelemente zugeordnet und mit diesen verbindbar sind.

Es ist jedoch auch möglich, auf der Außenseite der Trägerfolie und in den Randbereichen der Außenseiten der auf dieser aufzubringenden Plakate jeweils einander paarweise zugeordnete Laschen vorzusehen, welche mittels der Spannelemente miteinander verbunden sind.

Die einen Enden der Spannelemente bzw. die Laschen auf der Trägerfolie sind derart angebracht, daß jeweils mindestens das andere Ende eines Spannelements bzw. eine Lasche einem Rand des aufzunehmenden Plakates zugeordnet ist, vorzugsweise in den Eckbereichen desselben, wobei die Anordnung der Laschen auf den Außenseiten der auf die Trägerfolie aufzubringenden Plakate entsprechend ist.

Die Spannelemente sind mindestens an einer Seite lösbar mit den Laschen der aufzubringenden Plakate verbunden, so daß eine einfache und schnelle Anbringung bzw. Abnahme von nur einer einzigen Person durchführbar ist.

Vorteilhaft bestehen die Laschen auch aus durchleuchtbarem Material, so daß der Werbeeffekt durch diese nicht beeinträchtigt ist. Die Laschen bzw. die einen Enden der Spannelemente können auf der Trägerfolie durch Schweißung oder Klebung befestigt sein.

Zur Befestigung der Laschen auf den aufzubringenden Plakaten eignen sich besonders Folienstreifen, vorzugsweise aus durchleuchtbarem Material, welche mit einer selbstklebenden Beschichtung versehen sind, so daß diese nach Ablösen des Schutzpapieres an den gewünschten Stellen durch einfaches Aufdrücken befestigbar sind.

Gemäß einem weiteren Merkmal der Erfindung dienen als Spannelemente elastische Bänder, elastische Klettverschlüsse, beispielsweise aus Gummi oder Federmaterial, welche eine faltenfreie Befestigung der Plakate ermöglichen. Die Spannelemente sind aus UV-beständigem Material hergestellt, so daß diese in ihrer Lebensdauer nicht durch die als Lichtquellen Verwendung findenden Leuchtstoffröhren beeinträchtigt sind.

Die als Spannelemente Verwendung findenden Bänder weisen mindestens an ihren anderen Enden Haken auf, welche die Laschen hintergreifen, so daß es lediglich eines Aushängens bzw. Einhängens der Haken hinter die Laschen der aufzubringenden Plakate bzw. hinter die einander zugeordneten Laschen bedarf, um die Plakate auf der Trägerfolie faltenfrei zu befestigen.

Die Laschen und zugehörigen Spannelemente können auch von Klettverschlüssen gebildet sein, welche ebenfalls eine leichte und schnelle Befestigung ermöglichen.

Im Gehäuse ist nach einem weiteren Vorschlage der Erfindung mindestens eine sich über die Breite der Trägerfolie erstrekkende Bürstenleiste od.dgl. vorgesehen, vorzugsweise im Bereich vor einer Vorratsrolle. Durch diese Bürstenleiste wird eine elektrostatische Aufladung der Trägerfolie bewirkt mit der Folge, daß diese auf die Unterseite der aufzubringenden Plakate eine Haftkraft ausübt, so daß eine Kombinationswirkung erzielt wird, nämlich einmal zusätzliche Festlegung auf der Trägerfolie, und zum anderen eine faltenfreie Verspannung auf derselben.

Im folgenden wird die Erfindung an Hand von Ausführungsbeispielen unter Bezugnahme auf die Zeichnung näher erläutert. Es zeigen:
- Figur 1: einen Querschnitt durch die erfindungsgemäße Werbevorrichtung und
- Figur 2: eine Draufsicht auf einen Abschnitt der Außenseite einer Trägerfolie.

Ein im Querschnitt etwa rechteckiges Gehäuse 1 hat eine Rückwand 11, zwei nicht dargestellte Seitenwände, eine Unterwand 12 und eine Oberwand 13. An der Vorderseite des Gehäuses 1 ist ein Deckel 3 vorgesehen, mittels dem die an der Vorderseite des Gehäuses 1 angeordnete Öffnungsfläche geschlossen werden kann.

Der Deckel 3 ist in bezug auf das Gehäuse 1 bewegbar; vorzugsweise ist er schwenkbar am Gehäuse 1 angelenkt. Der Deckel 3 besteht im wesentlichen aus einem rechteckigen, schmalen Rahmen 14, in dem eine transparente Sichtscheibe 4 gehaltert ist. Der Deckel 3 kann aber auch insgesamt als Sichtscheibe 4 ausgestaltet sein.

Auf der Innenseite der Rückwand 11 des Gehäuses 1 sind mehrere Lichtquellen 2 so angeordnet, daß der Innenraum des Gehäuses 1 mehr oder weniger gleichmäßig ausgeleuchtet wird.

Im vorderen Bereich des Gehäuses 1, nahe der Sichtscheibe 4 bzw. dem Deckel 3, sind Aufnahmevorrichtungen für ein innerhalb des Gehäuses 1 anzubringendes Plakat 5 angeordnet. Die Anzahl der Aufnahmevorrichtungen hängt von der Größe des anzubringenden Plakats 5 ab. Vorzugsweise sind nahe allen vier Ecken des Plakats 5 jeweils zwei, d.h. an jedem eine Ecke bildenden Außenrand eine Aufnahmevorrichtung vorgesehen. Im Falle des dargestellten Ausführungsbeispiels sind die Aufnahmevorrichtungen an der Unter- 12 und Oberwand 13 sowie an den nicht dargestellten Seitenwänden befestigt.

Jede Aufnahmevorrichtung ist vom Prinzip her gleich aufgebaut. An der entsprechenden Wand, im dargestellten Ausführungsbeispiel an der Ober- 13 und an der Unterwand 12, ist ein Halteglied 8 befestigt. Das Halteglied 8 ist vorzugsweise aus einem transparenten Werkstoff hergestellt.

Die Halteglieder können aber auch durch den außen nicht sichtbaren oberen Abschnitt einer nicht dargestellten Streuscheibe gebildet sein.

An dem Halteglied 8 ist in beliebiger Weise, z.B. durch eine Haken/Lasche-Verbindung ein Spannelement 6 befestigt. Das Spannelement 6 besteht aus einem elastischem Werkstoff, z.B. Gummi, und ist an seinem freien Ende mit einem Haken 9 ausgerüstet. Der Haken 9 ist mit dem Außenrand des Plakats 5 in Eingriff bringbar, und zwar sind an den entsprechenden Stellen des Außenrands des Plakats 5 verstärkte Laschen 7 eingearbeitet, die von den Haken 9 der Aufnahmevorrichtungen hintergriffen werden.

In den Bereichen, in denen die Haken 9 der Aufnahmevorrichtungen mit den Laschen 7 des Plakats 5 in Eingriff sind, sind Umlenkelemente 10 angeordnet, so daß die Spannelemente 6 mit ihrer Haupterstreckung senkrecht zur Plakatebene in Richtung auf die Rückwand 11 auf die Halteglieder 8 zu verlaufen. Durch diese Umlenkung des Plakats 5 bzw. der Spannelemente 6 wird erreicht, daß nahezu die gesamte Fläche der Vorderseite des Gehäuses 1 als Plakatfläche nutzbar ist. Die Umlenkelemente 10 können sich jedoch auch über den gesamten Außenrand des Plakats 5 erstrecken.

Die Anbringung des Plakats 5 im Gehäuse 1 der Werbevorrichtung erfolgt bei geöffnetem Deckel 3 durch Einhängen der Haken 9 in die am Außenrand des Plakats 5 vorgesehenen Laschen 7. Sofern die Laschen 7 mit den ihnen zugeordneten Haken 9 in Eingriff gebracht werden, ist das Plakat 5 völlig wellen- und knitterfrei korrekt im Gehäuse 1 angeordnet. Sofern sich mit der Zeit infolge der Änderung der klimatischen Verhältnisse, Feuchtigkeit etc., die Ausdehnung des Plakats 5 ändert, wird diese Änderung unmittelbar durch die elastischen Spannelemente 6 ausgeglichen, so daß das Plakat 5 auch in solchen Fällen völlig wellen- und knitterfrei bleibt.

Auf der Außenseite der in Figur 2 ohne Gehäuse etc. abschnittsweise dargestellten Trägerfolie 21 sind Laschen 23 durch Schweißung oder Klebung befestigt, und zwar in einem ganz bestimmten Abstand zueinander, welcher durch die Abmessungen der auf die Trägerfolie 21 aufzubringenden Plakate 22 vorgegeben ist.

Den einzelnen Laschen 23 der Trägerfolie 21 sind in den Randbereichen der Außenseiten der auf diese aufzubringenden Plakate 22 jeweils Laschen 24 zugeordnet. Die Laschen 24 bestehen beispielsweise aus transparenten Folienstreifen, welche selbstklebend beschichtet sind und nach Ablösen des Schutzpapiers auf die gewünschten Stellen der Randbereiche lediglich durch Aufdrücken befestigt werden.

Jeweils eine Lasche 23 auf der Außenseite der Trägerfolie 21 ist paarweise einer zugehörigen Lasche 24 auf den Außenseiten der Plakate 22 zugeordnet.

Im dargestellten Ausführungsbeispiel sind jeweils sechs Laschenpaare 23, 24 vorhanden.

Die Spannelemente 25 verbinden die einander paarweise zugeordneten Laschen 23, wobei sich infolge der Spannkraft der Spannelemente 25 eine faltenfreie, straffe Befestigung der Plakate 22 auf der Trägerfolie 21 ergibt. Als Spannelemente 25 können beispielsweise elastische Bänder Verwendung finden, welche an ihren Enden Haken aufweisen, die jeweils die zugehörigen Laschen 23, 24 hintergreifen. Somit ist eine einfache Aufhängung bzw. Abnahme der Plakate 22 möglich.

Es können jedoch auch Spannelemente in Form von Klettverschlüssen benutzt werden, welche an entsprechend gestalteten Flächen der Laschen 23, 24 befestigbar sind oder aus elastischem Klettenband gefertigt sind. In allen Fällen ist sichergestellt, daß eine elastische Verspannung zur faltenfreien Festlegung unabhängig von Temperatur- und Feuchtigkeitsschwankungen gewährleistet ist.

Die sich quer über die Breite der Trägerfolie 21 erstreckende Bürstenleiste ist der Einfachheit halber nicht dargestellt, jedoch befindet sich diese möglichst im Bereich vor mindestens einer der Vorratsrollen, vorzugsweise beider. Durch die durch diese hervorgerufene elektrostatische Aufladung wird eine zusätzliche Haftwirkung der Plakate 22 auf der eigentlichen Trägerfolie 21 bewirkt.

## Patentansprüche

1. Werbevorrichtung mit einem Gehäuse (1), Lichtquellen (2), die im hinteren Teil des Gehäuses (1) angeordnet sind, und einem Deckel (3), der mit einer Sichtscheibe (4) od.dgl. versehen ist und mittels dem der vordere Teil des Gehäuses verschließbar ist, wobei zwischen dem Deckel (3) und den Lichtquellen (2) ein Plakat (5) angeordnet werden kann, gekennzeichnet durch elastische Spannelemente (6), mittels denen das Plakat (5) allseitig in seinem Außenrandbereich im Gehäuse (1) lösbar anbringbar ist.

2. Werbevorrichtung nach Anspruch 1, dadurch gekennzeichnet, daß die einen Enden der Spannelemente (5) fest am Gehäuse (1) angebracht sind.

3. Werbevorrichtung nach Anspruch 1 oder 2, dadurch gekennzeichnet, daß zumindest jeweils ein Spannelement (6) für die Ober- und die Unterkante und/oder beide Seitenkanten des Plakats (5) vorgesehen ist.

4. Werbevorrichtung nach einem der Ansprüche 1 - 3, dadurch gekennzeichnet, daß die Spannelemente (6) an einer vom Deckel (3) gesehen hinter der Plakatebene angeordneten transparenten Platte befestigt sind.

5. Werbevorrichtung nach einem der Ansprüche 1 - 3, dadurch gekennzeichnet, daß die Spannelemente (6) so am Gehäuse (1) befestigt sind, daß ihre Haupterstreckung etwa senkrecht zur Plakatebene verläuft.

6. Werbevorrichtung nach einem der Ansprüche 1 - 3, dadurch gekennzeichnet, daß die Spannelemente (6) so am Gehäuse (1) befestigt sind, daß ihre Haupterstreckung etwa parallel zur Plakatebene in Richtung auf den Mittelbereich des Gehäuses verläuft.

7. Werbevorrichtung nach einem der Ansprüche 1 - 6, dadurch gekennzeichnet, daß in den Randbereichen der Außenseiten der im Gehäuse (1) anzubringenden Plakate (5) Laschen (7) vorhanden sind, welche den anderen Enden der Spannelemente (6) zugeordnet und mit diesen verbindbar sind.

8. Werbevorrichtung nach einem der Ansprüche 1 - 7, dadurch gekennzeichnet, daß die einen Enden der Spannelemente (6) bzw. deren Halteglieder (8) im Gehäuse (1) derart angebracht sind, daß jeweils mindestens das andere Ende eines Spannelements (6) bzw. ein Halteglied (8) einem Rand des aufzunehmenden Plakats (5) zugeordnet ist, vorzugsweise in den Eckbereichen desselben, wobei die Anordnung der Laschen (7) auf den Außenseiten der im Gehäuse (1) anzubringenden Plakate (5) entsprechend ist.

9. Werbevorrichtung nach Anspruch 7 oder 8, dadurch gekennzeichnet, daß die Laschen (7) und ggf. die Halteglieder (8) od.dgl. aus durchleuchtbarem Material bestehen.

10. Werbevorrichtung nach einem der Ansprüche 7 - 9, dadurch gekennzeichnet, daß die Laschen (7) od.dgl. transparente Folienstreifen aufweisen, welche mit einer selbstklebenden Beschichtung versehen sind.

11. Werbevorrichtung nach einem der Ansprüche 1 - 10, dadurch gekennzeichnet, daß als Spannelemente (6) elastische Bänder od.dgl. dienen.

12. Werbevorrichtung nach einem der Ansprüche 1 - 11, dadurch gekennzeichnet, daß die Spannelemente (6) aus UV-beständigem Material hergestellt sind.

13. Werbevorrichtung nach einem der Ansprüche 1 - 12, dadurch gekennzeichnet, daß die Spannelemente (6) mindestens an ihren einen Enden Haken (9) aufweisen, welche die Laschen (7) hintergreifen.

14. Werbevorrichtung nach einem der Ansprüche 1 - 13, dadurch gekennzeichnet, daß die Spannelemente (6) aus elastischem Klettenband hergestellt sind.

15. Werbevorrichtung nach einem der Ansprüche 1 - 14, dadurch gekennzeichnet, daß die Laschen (7), die Halteglieder (8) und die zugehörigen Spannelemente (6) Klettverschlüsse aufweisen.

16. Werbevorrichtung nach einem der Ansprüche 1 bis 15, dadurch gekennzeichnet, daß die Spannelemente (6) als formgestanzte Gummispannelemente ausgebildet sind.

17. Werbevorrichtung nach einem der Ansprüche 1 - 16, dadurch gekennzeichnet, daß nahe den Außenrändern des im Gehäuse (1) angebrachten Plakats (5) zumindest an den Stellen, an denen die Spannelemente (6) mit den Außenrändern verbunden sind, Umlenkelemente (10) angeordnet sind.

18. Werbevorrichtung nach Anspruch 17, dadurch gekennzeichnet, daß die Umlenkelemente (10) einen kreisförmigen Querschnitt aufweisen.

19. Werbevorrichtung nach Anspruch 17 oder 18, dadurch gekennzeichnet, daß die Umlenkelemente (10) drehbar gelagert sind.

20. Werbevorrichtung nach einem der Ansprüche 1 - 19, dadurch gekennzeichnet, daß der Deckel (3) insgesamt als transparente Sichtscheibe (4) ausgebildet ist.

21. Werbevorrichtung nach einem der Ansprüche 1 bis 20, dadurch gekennzeichnet, daß die Laschen (7) jedes Spannelements (6) plakat- und/oder gehäuseseitig in Bohrungen oder Schlitzungen verankert sind.

22. Werbevorrichtung nach Anspruch 1, dadurch gekennzeichnet, daß im Gehäuse (1) eine durchleuchtbare Trägerfolie (21) zur Aufnahme von Plakaten (22) zur Wechselwerbung vorhanden ist, welche Trägerfolie (21) auf im Gehäuse (1) gelagerte, antreibbare und ggf. bremsbare Vorratsrollen aufwickelbar und von diesen abwickelbar ist, wobei die auf die Außenseite der Trägerfolie (21) aufzubringenden Plakate (22) mit dieser mittels Spannelementen (25) lösbar verbunden sind.

23. Werbevorrichtung nach Anspruch 22, dadurch gekennzeichnet, daß die einen Enden der Spannelemente (25) auf der Außenseite der Trägerfolie (21) fest angebracht sind.

24. Werbevorrichtung nach Anspruch 22 oder 23, dadurch gekennzeichnet, daß in den Randbereichen der Außenseiten der auf die Trägerfolie (21) aufzubringenden Plakate (22) Laschen (24) vorhanden sind, welche den anderen Enden der Spannelemente (25) zugeordnet und mit diesen verbindbar sind.

25. Werbevorrichtung nach einem der Ansprüche 22 bis 24, dadurch gekennzeichnet, daß auf der Außenseite der Trägerfolie (21) und in den Randbereichen der Außenseiten der auf diese aufzubringenden Plakate (22) jeweils einander paarweise zugeordnete Laschen (23, 24) angebracht sind, welche mittels der Spannelemente (25) miteinander verbunden sind.

26. Werbevorrichtung nach einem der Ansprüche 22 bis 25, dadurch gekennzeichnet, daß die einen Enden der Spannelemente (25) bzw. die Laschen (23) auf der Trägerfolie (21) derart angebracht sind, daß jeweils mindestens das andere Ende eines Spannelementes (25) bzw. eine Lasche (23) einem Rand des aufzunehmenden Plakates (22) zugeordnet ist, vorzugsweise in den Eckbereichen desselben, wobei die Anordnung der Laschen (24) auf den Außenseiten der auf die Trägerfolie (21) aufzubringenden Plakate (22) entsprechend ist.

27. Werbevorrichtung nach einem der Ansprüche 22 bis 26, dadurch gekennzeichnet, daß die Laschen (23, 24) od.dgl. aus durchleuchtbarem Material bestehen.

28. Werbevorrichtung nach einem der Ansprüche 22 bis 27, dadurch gekennzeichnet, daß die Laschen (23, 24) od.dgl. aus transparenten Folienstreifen bestehen, welche mit einer selbstklebenden Beschichtung versehen sind.

29. Werbevorrichtung nach einem der Ansprüche 22 bis 28, dadurch gekennzeichnet, daß als Spannelemente (25) elastische Bänder od.dgl. dienen.

30. Werbevorrichtung nach einem der Ansprüche 22 bis 29, dadurch gekennzeichnet, daß die Spannelemente (25) aus UV-beständigem Material hergestellt sind.

31. Werbevorrichtung nach einem der Ansprüche 22 bis 30, dadurch gekennzeichnet, daß die Spannelemente (25) mindestens an ihren anderen Enden Haken aufweisen, welche die Laschen (24) bzw. (23) hintergreifen.

32. Werbevorrichtung nach einem der Ansprüche 22 bis 31, dadurch gekennzeichnet, daß die Spannelemente (25) aus elastischem Klettenband hergestellt sind.

33. Werbevorrichtung nach einem der Ansprüche 22 bis 32, dadurch gekennzeichnet, daß die Laschen (23, 24) und zugehörigen Spannelemente (25) von Klettverschlüssen gebildet sind.

34. Werbevorrichtung nach einem der Ansprüche 22 bis 33, dadurch gekennzeichnet, daß im Gehäuse (1) mindestens eine sich über die Breite der Trägerfolie (21) erstreckende Bürstenleiste od.dgl. vorgesehen ist.

35. Werbevorrichtung nach einem der Ansprüche 22 bis 34, dadurch gekennzeichnet, daß die Bürstenleiste vor einer Vorratsrolle angeordnet ist.

## Claims

1. Advertising device comprising a casing (1), light sources (2), which are disposed in the rear part of the casing (1), and a cover (3), which is provided with a viewing panel (4) or the like and by means of which the front part of the casing may be closed, wherein a placard (5) may be disposed between the cover (3) and the light sources (2), characterised by resilient tensioning elements (6), by means of which the placard (5) can be mounted in a detachable manner in the casing (1) on all sides in its external edge area.

2. Advertising device according to Claim 1, characterised in that the ends of the tensioning elements (5) are mounted securely on the casing (1).

3. Advertising device according to Claim 1 or 2, characterised in that at least one tensioning element (6) is provided for the upper and the lower edge and/or both lateral edges of the placard (5) in each case.

4. Advertising device according to any one of Claims 1 to 3, characterised in that the tensioning elements (6) are secured on a transparent plate which is disposed behind the plane of the placard when viewed from the cover (3).

5. Advertising device according to any one of Claims 1 to 3, characterised in that the tensioning elements (6) are secured on the casing (1) in such a manner the main extension is approximately perpendicular to the plane of the placard.

6. Advertising device according to any one of Claims 1 to 3, characterised in that the tensioning elements (6) are secured on the casing (1) in such a manner that their main extension is approximately parallel to the plane of the placard in the direction towards the middle area of the casing.

7. Advertising device according to any one of Claims 1 to 6, characterised in that, in the edge areas of the external sides of the placard (5) which are to be mounted in the casing (1), there are provided flaps (7), which are associated with the other ends of the tensioning elements (6) and can be connected thereto.

8. Advertising device according to any one of Claims 1 to 7, characterised in that the one ends of the tensioning elements (6) or the retaining members (8) thereof are mounted in the casing (1) in such a manner, that, in each case, at least the other end of the tensioning element (6) or a retaining member (8) is associated with one edge of the placard (5) to be accommodated, preferably in the corner areas thereof, wherein the arrangement of the flaps (7) on the outer sides of the placard (5) which is to be mounted in the casing (1) corresponds.

9. Advertising device according to Claim 7 or Claim 8, characterised in that the flaps (7) and, optionally, the retaining members (8) or the like are of translucent material.

10. Advertising device according to any one of Claims 7 to 9, characterised in that the flaps (7) or the like comprise transparent foil strips, which are provided with a self-adhesive coating.

11. Advertising device according to any one of Claims 1 to 10, characterised in that resilient bands or the like serve as tensioning elements (6).

12. Advertising device according to any one of Claims 1 to 11, characterised in that the tensioning elements (6) are produced of UV-resistant material.

13. Advertising device according to any one of Claims 1 to 12, characterised in that the tensioning elements (6) comprise, at least at their one ends, hooks (9) which engage behind the flaps (7).

14. Advertising device according to any one of Claims 1 to 13, characterised in that the tensioning elements (6) are produced from resilient hook and eye fabric fastening strip.

15. Advertising device according to any one of Claims 1 to 14, characterised in that the flaps (7), the retaining members (8) and the associated tensioning elements (6) comprise hook and eye fabric fastening means.

16. Advertising device according to any one of Claims 1 to 5, characterised in that the tensioning elements (6) are formed as dye-stamped rubber resilient elements.

17. Advertising device according to any one of Claims 1 to 16, characterised in that, in the vicinity of the external edges of the placard (5) mounted in the casing (1), there are disposed, at least at the points at which the tensioning elements (6) are connected to the external edges, deflector elements (10).

18. Advertising device according to Claim 17, characterised in that the deflector elements (10) have a circular cross-section.

19. Advertising device according to Claims 17 or 18, characterised in that the deflector elements (10) are mounted in a rotatable manner.

20. Advertising device according to any one of Claims 1 to 19, characterised in that the cover (3) is, as a whole, formed as a transparent viewing panel (4).

21. Advertising device according to any one of Claims 1 to 20, characterised in that the flaps (7) of each tensioning element (6) are mounted in bores or slits on the placard and/or casing side.

22. Advertising device according to Claim 1, characterised in that in the casing (1) there is provided a translucent supporting foil (21) for the accommodation of placards (22) for alternating advertising, which supporting foil (21) can be wound onto storage rollers which are mounted in the casing (1) and can be driven and optionally braked, and can be unwound therefrom, wherein the placard (22) which is to be mounted on the external side of the supporting foil (21) is connected in a detachable manner thereto by means of tensioning elements (25).

23. Advertising device according to Claim 22, characterised in that the one ends of the tensioning elements (25) are mounted on the external side of the supporting foil (21) in a secure manner.

24. Advertising device according to Claim 22 or 23, characterised in that in the edge areas of the external sides of the placards (22) that are mounted on the supporting foil (21), there are provided flaps (24), which are associated with the other ends of the tensioning elements (25) and can be connected thereto.

25. Advertising device according to any one of Claims 22 to 24, characterised in that the external side of the supporting foil (21) and in the edge areas of the external sides of the placard (22) to be mounted thereon, there are mounted flaps (23, 24) arranged in pairs in each case, which flaps are connected to one another by means of the tensioning elements (25).

26. Advertising device according to any one of Claims 22 to 25, characterised in that the one ends of the tensioning elements (25) or the flaps (23) are mounted on the supporting foil (21) in such a manner that, in each case, at least the other end of a tensioning element (25) or a flap (23) is associated with one edge of the placard (22) to be accommodated, preferably in the edge area of the same, wherein the arrangement of the flaps (24) on the external edges of the placard (22) which is to be mounted on the supporting foil (21) corresponds.

27. Advertising device according to any one of Claims 22 to 26, characterised in that the flaps (23, 24) or the like consist of translucent material.

28. Advertising device according to any one of Claims 22 to 27, characterised in that the flaps (23, 24) or the like consist of translucent foil strips, which are provided with a self-adhesive coating.

29. Advertising device according to any one of Claims 22 to 28, characterised in that resilient bands or the like act as tensioning elements (25).

30. Advertising device according to any one of Claims 22 to 29, characterised in that the tensioning elements (25) are produced of UV-resistant material.

31. Advertising device according to any one of Claims 22 to 30, characterised in that the tensioning elements (25) comprise hooks at least at their other ends, which hooks engage behind the flaps (24) or (23).

32. Advertising device according to any one of Claims 22 to 31, characterised in that the tensioning elements (25) are produced from resilient hook and eye fabric.

33. Advertising device according to any one of Claims 22 to 32, characterised in that the flaps (23, 24) and associated tensioning elements (25) are formed by hook and eye fabric fasteners.

34. Advertising device according to any one of Claims 22 to 33, characterised in that in the casing (1) there is provided at least one brush bar or the like extending over the width of the supporting foil (21).

35. Advertising device according to any one of Claims 22 to 34, characterised in that the brush bar is disposed in front of a storage roll.

## Revendications

1. Dispositif de publicité comportant un boîtier (1), des sources lumineuses (2) qui sont disposées dans la partie postérieure du boîtier (1) et un couvercle (3) qui est pourvu d'une vitre de protection (4) ou similaire et au moyen duquel la partie antérieure du boîtier peut être fermée, une affiche (5) pouvant être placée entre le couvercle (3) et les sources lumineuses (2), caractérisé par des éléments de tension (6) élastiques à l'aide desquels l'affiche (5) peut être tenue de tous côtés, dans la région de son bord extérieur, dans le boîtier (1).

2. Dispositif de publicité selon la revendication 1, caractérisé par le fait que l'une des extrémités des éléments de tension (5) est montée de manière fixe sur le boîtier (1).

3. Dispositif de publicité selon la revendication 1 ou 2, caractérisé par le fait qu'il est prévu chaque fois au moins un élément de tension (6) pour le bord supérieur et le bord inférieur et/ou les bords latéraux de l'affiche (5).

4. Dispositif de publicité selon l'une des revendications 1 à 3, caractérisé par le fait que les éléments de tension (6) sont fixés sur une plaque transparente qui, vu depuis le couvercle, est disposée derrière le plan de l'affiche.

5. Dispositif de publicité selon l'une des revendications 1 à 3, caractérisé par le fait que les éléments de tension (6) sont fixés sur le boîtier (1) de manière telle que leur dimension principale soit sensiblement perpendiculaire au plan de l'affiche.

6. Dispositif de publicité selon l'une des revendications 1 à 3, caractérisé par le fait que les éléments de tension (6) sont fixés sur le boîtier (1) de manière telle que leur dimension principale s'étende sensiblement parallèlement au plan de l'affiche, en direction de la région centrale du boîtier.

7. Dispositif de publicité selon l'une des revendications 1 à 6, caractérisé par le fait que des pattes (7) sont prévues dans la région des bords des côtés extérieurs des affiches (5) à placer dans le boîtier (1), lesquelles pattes sont associées aux autres extrémités des éléments de tension (6) et sont liées à ces dernières.

8. Dispositif de publicité selon l'une des revendications 1 à 7, caractérisé par le fait qu'une des extrémités des éléments de tension (6) ou des éléments de retenue (8) de ceux-ci est montée dans le boîtier (1) de manière telle qu'à chaque fois l'autre extrémité au moins d'un élément de tension (6) ou un élément de retenue (8) soit associée à un bord de l'affiche (5) devant être mise en place, de préférence dans la région des angles de celle-ci, la disposition des pattes (7) sur les côtés extérieurs de l'affiche (5) à placer dans le boîtier (1) étant adaptée en conséquence.

9. Dispositif de publicité selon la revendication 7 ou la revendication 8, caractérisé par le fait que les pattes (7) et éventuellement les éléments de retenue (8) ou analogues sont réalisés en un matériau translucide.

10. Dispositif de publicité selon l'une des revendications 7 à 9, caractérisé par le fait que les pattes (7) ou analogues comportent des bandes de film transparent qui sont pourvues d'une couche auto-adhésive.

11. Dispositif de publicité selon l'une des revendications 1 à 10, caractérisé par le fait que l'on utilise comme élément de tension (6) des bandes élastiques ou analogues.

12. Dispositif de publicité selon l'une des revendications 1 à 11, caractérisé par le fait que les éléments de tension (6) sont réalisés en un matériau résistant au rayonnement UV.

13. Dispositif de publicité selon l'une des revendications 1 à 12, caractérisé par le fait que les éléments de tension (6) comportent, au moins à l'une de leurs extrémités, des crochets (9) qui s'engagent dans les pattes (7).

14. Dispositif de publicité selon l'une des revendications 1 à 13, caractérisé par le fait que les éléments de tension (6) sont réalisés à partir de ruban auto-agrippant élastique.

15. Dispositif de publicité selon l'une des revendications 1 à 14, caractérisé par le fait que les pattes (7), les éléments de retenue (8) et les éléments de tension (6) associés comportent des moyens de fermeture à auto-agrippement.

16. Dispositif de publicité selon l'une des revendications 1 à 15, caractérisé par le fait que les éléments de tension (6) sont réalisés sous la forme d'éléments découpés en caoutchouc.

17. Dispositif de publicité selon l'une des revendications 1 à 16, caractérisé par le fait que des éléments de renvoi (10) sont disposés au voisinage des bords extérieurs de l'affiche (5) disposée dans le boîtier (1), au moins aux endroits où les éléments de tension (6) sont reliés aux bords extérieurs.

18. Dispositif de publicité selon la revendication 17, caractérisé par le fait que les éléments de renvoi (10) ont une section transversale circulaire.

19. Dispositif de publicité selon la revendication 17 ou la revendication 18, caractérisé par le fait que les éléments de renvoi (10) sont montés pivotants.

20. Dispositif de publicité selon l'une des revendications 1 à 19, caractérisé par le fait que le couvercle (3) est agencé globalement sous forme de vitre de protection (4) transparente.

21. Dispositif de publicité selon l'une des revendications 1 à 20, caractérisé par le fait que, côté affiche et/ou côté boîtier, les pattes (7) de chaque élément de tension (6) sont fixées dans des trous ou dans des fentes.

22. Dispositif de publicité selon la revendication 1, caractérisé par le fait qu'une feuille support (21) translucide destinée à recevoir des affiches (22) pour une publicité à affichage cyclique, laquelle feuille support (21) peut être enroulée sur ou déroulée de rouleaux de stockage entraînés ou freinés qui sont montés dans le boîtier (1), les affiches (22) à placer sur la face extérieure de la feuille support (21) étant liées de manière détachable à celle-ci au moyen d'éléments de tension (25).

23. Dispositif de publicité selon la revendication 22, caractérisé par le fait qu'une des extrémités des éléments de tension (25) est montée de manière fixe sur la face extérieure de la feuille support (21).

24. Dispositif de publicité selon la revendication 22 ou la revendication 23, caractérisé par le fait que des pattes (24) sont prévues dans la région des bords des côtés extérieurs des affiches (22) à placer sur la feuille support (21), lesquelles pattes sont associées aux autres extrémités des éléments de tension (25) et peuvent être liées à celles-ci.

25. Dispositif de publicité selon l'une des revendications 22 à 24, caractérisé par le fait que des pattes (23, 24) sont montées par paires sur la face extérieure de la feuille support (21) et dans la région des bords des côtés extérieurs des affiches (22) à placer sur ladite feuille support, lesquelles pattes sont reliées entre elles au moyen des éléments de tension (25).

26. Dispositif de publicité selon l'une des revendications 22 à 25, caractérisé par le fait qu'une des extrémités des éléments de tension (25) ou les pattes (23) sont montées sur la feuille support (21) de manière telle que chaque fois au moins l'autre extrémité d'un élément de tension (25) ou une patte (23) est associée à un bord de l'affiche (22) à placer, de préférence dans la régions des angles de celle-ci, la disposition des pattes (24) sur les faces extérieures étant adaptée aux affiches (22) à placer sur la feuille support (21).

27. Dispositif de publicité selon l'une des revendications 22 à 26, caractérisé par le fait que les pattes (23, 24) ou analogues sont réalisées en un matériau translucide.

28. Dispositif de publicité selon l'une des revendications 22 à 27, caractérisé par le fait que les pattes (23, 24) ou analogues sont constituées par des bandes de film transparent pourvues d'une couche auto-adhésive.

29. Dispositif de publicité selon l'une des revendications 22 à 28, caractérisé par le fait que l'on utilise comme éléments de tension (25) des bandes élastiques ou analogues.

30. Dispositif de publicité selon l'une des revendications 22 à 29, caractérisé par le fait que les éléments de tension (25) sont réalisés en matériau résistant au rayonnement UV.

31. Dispositif de publicité selon l'une des revendications 22 à 30, caractérisé par le fait que les éléments de tension (25) comportent au moins à leurs autres extrémités des crochets qui s'engagent dans les pattes (24) ou (23).

32. Dispositif de publicité selon l'une des revendications 22 à 31, caractérisé par le fait que les éléments de tension (25) sont réalisés en ruban auto-agrippant élastique.

33. Dispositif de publicité selon l'une des revendications 22 à 32, caractérisé par le fait que les pattes (23, 24) et les éléments de tension (25) associés sont constitués par des moyens de fermeture à auto-agrippement.

34. Dispositif de publicité selon l'une des revendications 22 à 33, caractérisé par le fait qu'il est prévu dans le boîtier (1) au moins une barre pourvue de brosses ou analogue qui s'étend sur la largeur de la feuille support (21).

35. Dispositif de publicité selon l'une des revendications 22 à 34, caractérisé par le fait que la barre pourvue de brosses est placée devant un rouleau de stockage.
